# EUROPÄISCHE PATENTSCHRIFT

(11) **EP 3 708 719 B1**
(45) Veröffentlichungstag und Bekanntmachung des Hinweises auf die Patenterteilung: **02.03.2022**
(21) Anmeldenummer: 19219504.8
(22) Anmeldetag: 23.12.2019
(51) Int. Cl.: E03B 7/08, E03C 1/05

(54) **SANITAERARMATUR FUER EIN GEBAEUDE-TRINKWASSERNETZWERK**
SANITARY FITTING FOR A BUILDING DRINKING WATER NETWORK
ROBINETTERIE SANITAIRE POUR UN RÉSEAU D'EAU POTABLE DE BÂTIMENT

(30) Priorität: 11.03.2019 DE 102019106174
(43) Veröffentlichungstag der Anmeldung: 16.09.2020
(73) Patentinhaber: Schell GmbH & Co. KG Armaturentechnologie, 57462 Olpe (DE)
(72) Erfinder: Hof, Norbert, 57572 Harbach (DE); Wurm, Guido, 57489 Drolshagen (DE); Ueberschär, Andreas, 51429 Bergisch Gladbach (DE)
(74) Vertreter: Gottschald Patentanwälte Partnerschaft mbB

(56) Entgegenhaltungen:
- EP-A1- 3 375 939
- DE-A1-102014 104 393
- DE-A1-102017 116 604
- DE-A1-102017 215 690

## Beschreibung

Die Erfindung betrifft eine Sanitärarmatur für ein Gebäude-Trinkwassernetzwerk gemäß Anspruch 1 sowie ein Verfahren für das Betreiben einer Sanitärarmatur gemäß Anspruch 16.

Die Hygieneanforderungen bei der Trinkwasserversorgung von Gebäuden oder Gebäudekomplexen sind in den letzten Jahren deutlich gestiegen. Der Grund hierfür ist die Erkenntnis, dass über längere Zeit im Gebäude-Trinkwassernetzwerk stehendes Wasser, das auch als Stagnationswasser bezeichnet wird, zur ungewünschten Bildung von Keimen führen kann. In diesem Zusammenhang stellen Legionellen oder ähnliche Keime ein Gesundheitsrisiko dar. Folgerichtig ist dazu übergegangen worden, das betreffende Gebäude-Trinkwassernetzwerk regelmäßig zu spülen, was vorliegend als "Hygienespülen" bezeichnet wird. Dabei werden die Keime je nach Spülstrategie ausgespült, dezimiert und/oder abgetötet, sodass das Wasser wieder unter Hygienegesichtspunkten einwandfrei ist.

Es ist bereits bekannt geworden, als Wasserauslassstellen ausgestaltete Sanitärarmaturen zum Hygienespülen anzusteuern. Hierfür sind die Sanitärarmaturen entsprechend elektrisch ansteuerbar auszulegen, vgl. DE 10 2014 104 393 A1. Eine bekannte Sanitärarmatur (DE 93 13 983 U1) ist beispielsweise als Urinal ausgestaltet. Das dortige Gebäude-Trinkwassernetzwerk wird durch die automatische Betätigung solcher ansteuerbarer Wasserauslassstellen gespült. Die Sanitärarmaturen sind über ein Datenbussystem mit einer in dem betreffenden Gebäude angeordneten Steuerung gekoppelt, so dass ein in der Steuerung gespeicherter Spülplan automatisch abgearbeitet werden kann. Das Bussystem zwischen der Steuerung und den Sanitärarmaturen ist über Zwischensteuerungen strukturiert, was insbesondere bei komplexen Gebäude-Trinkwassernetzwerken zu einem entsprechend komplexen, steuerungstechnischen Aufbau führt. Dies bedeutet auch, dass eine gebäudetechnische Erweiterung stets mit einer entsprechenden, steuerungstechnischen Herausforderung einhergeht. Anders lässt sich dies aber mit den bekannten Sanitärarmaturen nicht umsetzen.

Der Erfindung liegt das Problem zu Grunde, die bekannte Sanitärarmatur für ein Gebäude-Trinkwassernetzwerk derart auszugestalten und weiterzubilden, dass die Flexibilität beim Hygienespülen mit geringem steuerungstechnischem Aufwand optimiert wird.

Das obige Problem wird bei einer Sanitärarmatur für ein Gebäude-Trinkwassernetzwerk mit den Merkmalen von Anspruch 1 gelöst.

Wesentlich ist die Überlegung, dass eine Sanitärarmatur grundsätzlich mobilfunkfähig ausgestaltet sein kann, so dass die Sanitärarmatur als solche über eine Mobilfunkverbindung kommunizieren kann. Mit diesem Konzept lässt sich das gesamte Gebäude-Trinkwassernetzwerk flexibel auslegen, ohne dass steuerungstechnisch irgendwelche Restriktionen zu erwarten sind. Es geht auf die Überlegung zurück, dass jede Sanitärarmatur ihre zugeordnete Mobilfunkverbindung autark organisiert. Auch ein Nachrüsten eines bestehenden Gebäude-Trinkwassernetzwerks ist damit unproblematisch.

Im Einzelnen wird eine Sanitärarmatur für ein Gebäude-Trinkwassernetzwerk mit einem Armaturengehäuse, mit einem elektrisch ansteuerbaren Wasserauslassventil und mit einer mobilfunkfähigen Armatursteuerung vorgeschlagen. Vorschlagsgemäß ist die Armatursteuerung eingerichtet, Kommunikationsobjekte in Form von Hygienespülanweisungen über eine Mobilfunkverbindung zu empfangen und durch eine Ansteuerung des Wasserauslassventils umzusetzen.

Zunächst einmal verbessert sich mit der vorschlagsgemäßen Sanitärarmatur das Hygienespülen in einem Gebäude-Trinkwassernetzwerk, da nunmehr jede Sanitärarmatur zum Hygienespülen angesteuert werden kann, soweit ein entsprechender Mobilfunkempfang vorhanden ist. Das Hygienespülen verbessert sich vorschlagsgemäß zusätzlich dadurch, dass die Verfügbarkeit der Sanitärarmaturen für eine übergeordnete Steuerung, bei der es sich hier und vorzugsweise um ein Cloud-Serversystem handelt, außerordentlich hoch ist. Dies liegt wie oben angesprochen daran, dass jeder Sanitärarmatur eine eigene Mobilfunkverbindung zugeordnet ist.

Bei der bevorzugten Ausgestaltung gemäß Anspruch 2 ist die Armatursteuerung eingerichtet, eine Mobilfunkverbindung zu einem öffentlichen Mobilfunk-Access-Point aufzubauen und die Hygienespülanweisungen über die Mobilfunkverbindung von einem obigen, internetbasierten Cloud-Serversystem zu empfangen.

Bei einem solchen Cloud-Serversystem handelt es sich um ein Serversystem, das räumlich unabhängig von dem zu betreibenden Gebäude-Trinkwassernetzwerk ist, da es mit dem Gebäude-Trinkwassernetzwerk über das Internet kommuniziert. Vorzugsweise stellt das Cloud-Serversystem die Rechenleistung zur Verfügung, die von dem Gebäude-Trinkwassernetzwerk gerade benötigt wird. Ferner hat das Cloud-Serversystem über das Internet Zugang zu Informationen von externen Datenquellen, auf deren Basis sich das Hygienespülen nach verschiedenen Kriterien optimieren lässt. Ein Beispiel hierfür sind Wetterinformationen, die Aufschluss darüber geben, ob die Keimbildung in dem Gebäude-Trinkwassernetzwerk wetterbedingt unterstützt wird, was ein verstärktes Hygienespülen zur Folge haben sollte. Mit der mobilfunkbasierten Anbindung der vorschlagsgemäßen Sanitärarmatur an ein solches Cloud-Serversystem ergibt sich durch die Möglichkeit der Berücksichtigung zusätzlicher Informationen eine weitere Verbesserung des Hygienespülens.

Interessant bei der bevorzugten Ausgestaltung gemäß Anspruch 2 ist die Tatsache, dass eine Mobilfunkverbindung zwischen einem öffentlichen Mobilfunk-Access-Point und der Armatursteuerung vorgesehen ist. Bei dem Mobilfunk-Access-Point handelt es sich um ein Gateway zwischen dem Mobilfunknetz und dem Internet. Hinsichtlich der Mobilfunkverbindung ist vorschlagsgemäß also ein dezentraler Steueransatz gewählt worden, bei dem die vorschlagsgemäße Sanitärarmatur für sich genommen eine Mobilfunkverbindung zu dem betreffenden, öffentlichen Mobilfunk-Access-Point aufbaut.

Der Begriff "öffentlich" bedeutet vorliegend lediglich, dass der Mobilfunk-Access-Point auch für Mobilfunk-Teilnehmer zugänglich ist, die dem Gebäude-Trinkwassernetzwerk nicht angehören.

Die bevorzugten Ausgestaltungen gemäß den Ansprüchen 3 und 4 betreffen die Möglichkeit der bidirektionalen Datenübertragung über die Mobilfunkverbindung, indem die Armatursteuerung eingerichtet ist, Armatur-Kommunikationsobjekte zu erzeugen und über die Mobilfunkverbindung, hier und vorzugsweise an ein Cloud-Serversystem, zu übermitteln. In besonders bevorzugter Ausgestaltung gemäß Anspruch 3 repräsentieren die Armatur-Kommunikationsobjekte Statusinformationen und/oder Armatur-Sensorinformationen und/oder Benutzereingaben. Andere Arten von Armatur-Kommunikationsobjekten sind denkbar.

Mit der obigen, bidirektionalen Kommunikation lässt sich eine Rückkopplung von den Armatursteuerungen aufbauen, die von einer einfachen Bestätigung der Umsetzung einer Hygienespülanweisung bis hin zu einer regelungstechnischen Rückkopplung reicht.

Gemäß Anspruch 5 weist die Armatursteuerung eine Zentralsteuereinheit auf, die beispielsweise nach Art eines Ein-Platinen-Computers aufgebaut sein kann. Die Zentralsteuereinheit dient unter anderem der Umsetzung der empfangenen Hygieneanweisungen durch eine entsprechende Ansteuerung des Wasserauslassventils.

Die weiter bevorzugten Ausgestaltungen gemäß den Ansprüchen 6 und 7 betreffen Einzelheiten zu einer bevorzugten Umsetzung der in Rede stehenden Mobilfunkverbindung. Hierfür weist die Armatursteuerung vorzugsweise eine Mobilfunkeinheit gemäß Anspruch 6 auf, die in besonders bevorzugter Ausgestaltung gemäß Anspruch 7 als Narrowband LTE-Einheit (Long Term Evolution Mobilfunkstandard) ausgestaltet ist.

Zusätzlich kann die Armatursteuerung gemäß Anspruch 8 ein Nahfeldkommunikationsmodul aufweisen, das nach Protokollen wie Bluetooth, Bluetooth Low Energy, NFC o. dgl. arbeitet.

Die weiter bevorzugten Ausgestaltungen gemäß den Ansprüchen 9 bis 11 betreffen die im Zusammenhang mit einer Hygienespülanweisung zu übertragenden Kommunikationsobjekte. Bei der besonders bevorzugten Ausgestaltung gemäß Anspruch 9 ist die Armatursteuerung eingerichtet, Hygienespülparameter einer Hygienespülanweisung zu empfangen und wie oben angesprochen umzusetzen. Im einfachsten Fall handelt es sich bei den Hygienespülparametern um einen vorbestimmten Spülzeitpunkt und eine vorbestimmte Spüldauer gemäß Anspruch 10.

Das Hygienespülen lässt sich auf unterschiedliche Weise umsetzen. Bei der bevorzugten Ausgestaltung gemäß Anspruch 11 ist es so, dass die Umsetzung einer Hygienespülanweisung auf die Ansteuerung eines Wasserauslassventils zum Öffnen des Wasserauslassventils zurückgeht. Hier wird klar, dass das Wasserauslassventil doppelt genutzt wird, nämlich einerseits für den bestimmungsgemäßen Gebrauch der Sanitärarmatur und andererseits für die Umsetzung der Hygienespülanweisungen.

Die weiter bevorzugten Ausgestaltungen gemäß den Ansprüchen 12 bis 15 betreffen die Ausstattung der Armatursteuerung mit einer Ablaufsteuerung, so dass die Hygienespülanweisung nicht lediglich einen Schaltbefehl umfassen muss, sondern ganze Steuerabläufe, also Steuerprogramme, auslösen kann.

Nach einer weiteren Lehre gemäß Anspruch 16, der eigenständige Bedeutung zukommt, wird ein Verfahren für das Betreiben einer vorschlagsgemäßen Sanitärarmatur als solches beansprucht.

Wesentlich nach dem Verfahren ist, dass von der Armatursteuerung Kommunikationsobjekte in Form von Hygienespülanweisungen über eine Mobilfunkverbindung empfangen werden und durch eine Ansteuerung des Wasserauslassventils umgesetzt werden. Auf alle Ausführungen zu der Betriebsweise der vorschlagsgemäßen Sanitärarmatur darf verwiesen werden.

Im Folgenden wird die Erfindung anhand einer lediglich ein Ausführungsbeispiel darstellenden Zeichnung näher erläutert. In der Zeichnung zeigt
- Fig. 1: in einer schematischen Darstellung zwei Gebäude-Trinkwassernetzwerke, die mit mehreren vorschlagsgemäßen Sanitärarmaturen ausgestattet sind, die nach dem vorschlagsgemäßen Verfahren betrieben werden und
- Fig. 2: in einer ebenfalls schematischen Darstellung die Steuerungsstruktur einer vorschlagsgemäßen Sanitärarmatur.

Die in der Zeichnung dargestellten, vorschlagsgemäßen Sanitärarmaturen 1-5 sind zwei in der Zeichnung ebenfalls dargestellten Gebäude-Trinkwassernetzwerken 6, 7 zugeordnet. Dabei sind die Sanitärarmaturen 1-4 dem Gebäude-Trinkwassernetzwerk 6 und die Sanitärarmatur 5 dem Gebäude-Trinkwassernetzwerk 7 zugeordnet.

Bei den Sanitärarmaturen 1-5 kann es sich um jedwede Sanitärarmatur handeln, die ein Wasserauslassventil zum Auslassen von Trinkwasser aufweist. Dazu gehören beispielsweise Waschtischarmaturen, Duscheinrichtungen, Toiletten, Urinale, o. dgl. Nicht dazu gehören entsprechend alle Arten von Absperrventilen, die keinen Wasserauslass erlauben.

Fig. 1 zeigt, dass ein internetbasiertes Cloud-Serversystem 8 vorgesehen ist. Der Begriff "internetbasiert" in Verbindung mit dem Cloud-Serversystem 8 bedeutet vorliegend, dass das Cloud-Serversystem 8 eingerichtet ist, über eine Internetverbindung zu kommunizieren, wie noch erläutert wird.

Die vorschlagsgemäßen Sanitärarmaturen 1-5 weisen jeweils ein Armaturengehäuse 1a-5a auf, wie der Zeichnung zu entnehmen ist.

Die vorschlagsgemäßen Sanitärarmaturen 1-5 sind ferner mit einem elektrisch ansteuerbaren Wasserauslassventil 1b-5b und mit einer mobilfunkfähigen Armatursteuerung 1c-5c ausgestattet. "Elektrisch ansteuerbar" bedeutet vorliegend ganz allgemein, dass die als Wasserauslassstellen ausgestalteten Sanitärarmaturen 1-5 dafür eingerichtet sind, elektrisch durch eine entsprechende Ansteuerung durch die Armatursteuerung 1c-5c geöffnet und geschlossen zu werden, um das Auslassen von Trinkwasser zu erlauben oder zu sperren.

Vorschlagsgemäß ist es nun vorgesehen, dass die Armatursteuerungen 1-5 jeweils eingerichtet sind, Kommunikationsobjekte in Form von Hygienespülanweisungen über eine Mobilfunkverbindung 1d-5d zu empfangen und durch eine Ansteuerung des Wasserauslassventils 1b-5b umzusetzen.

Ferner ist es vorzugsweise so, dass die jeweilige Armatursteuerung 1c-5c eingerichtet ist, eine Mobilfunkverbindung 1d-5d zu einem öffentlichen Mobilfunk-Access-Point 9 aufzubauen und die Hygienespülanweisungen über die Mobilfunkverbindung 1d-5d von einem obigen, internetbasierten Cloud-Serversystem 8 zu empfangen.

Grundsätzlich kann es vorgesehen sein, dass das Cloud-Serversystem 8 neben den Hygienespülanweisungen zusätzlich weitere Kommunikationsobjekte über die jeweilige Mobilfunkverbindung 1d-5d an die jeweilige Armatursteuerung 1c-5c übermittelt. Hierzu gehört beispielsweise ein Konfigurationsdatensatz, über den sich die jeweilige Armatursteuerung 1c-5c in einen vorbestimmten Betriebsmodus bringen lässt. Solche Betriebsmodi können beispielsweise ein Komfortmodus, ein Energiesparmodus, ein Wassersparmodus o. dgl. sein. Der Konfigurationsdatensatz kann grundsätzlich nur einen einzigen Konfigurationsparameter oder aber mehrere Konfigurationsparameter umfassen.

Je nach Anwendungsfall sind zahlreiche weitere Kommunikationsobjekte denkbar, die von dem Cloud-Serversystem 8 übermittelt werden. Beispielsweise kann ein Kommunikationsobjekt eine Not-Aus-Anweisung repräsentieren, bei deren Empfang die vorschlagsgemäßen Armatursteuerungen 1c-5c das jeweilige Wasserauslassventil 1b-5b schließen.

In besonders bevorzugter Ausgestaltung ist eine bidirektionale Kommunikation zwischen dem Cloud-Serversystem 8 und den Armatursteuerungen 1c-5c vorgesehen. Dabei ist es vorzugsweise so, dass die Armatursteuerungen 1c-5c eingerichtet sind, Armatur-Kommunikationsobjekte zu erzeugen und über die jeweilige Mobilfunkverbindung 1d-5d an das Cloud-Serversystem 8 zu übermitteln. Solche Armatur-Kommunikationsobjekte können beispielsweise Statusinformationen und/oder Armatur-Sensorinformationen und/oder Benutzereingaben repräsentieren. Die Statusinformationen können beispielsweise einen Verbindungsstatus zu dem Mobilfunk-Access-Point 9, den Batteriestand einer Versorgungsbatterie der Armatursteuerung 1c-5c oder die Bestätigung des Abschlusses einer Spülaktion betreffen.

Zur Erzeugung der Armatur-Sensorinformationen ist es vorzugsweise vorgesehen, dass die Sanitärarmatur 1-5 mindestens einen Sensor 10 aufweist, der beispielhaft an der Sanitärarmatur 3 gezeigt ist. Der Sensor 10 erzeugt eine Armatur-Sensorinformation, die als Armatur-Kommunikationsobjekt über die Mobilfunkverbindung 1d-5d an das Cloud-Serversystem 8 übermittelt wird. Hier und vorzugsweise handelt es sich bei dem Sensor 10 um einen Temperatursensor. Die Anwendung anderer Arten von Sensoren ist denkbar.

Der steuerungstechnische Aufbau der in Fig. 1 gezeigten Armatursteuerung 3 ergibt sich aus der Darstellung gemäß Fig. 2. Die dortige Armatursteuerung 3c weist eine Zentralsteuereinheit 11 auf, mittels der die empfangenen Hygieneanweisungen durch eine Ansteuerung des Wasserauslassventils 3b umsetzbar sind. Es wurde schon darauf hingewiesen, dass die Zentralsteuereinheit 11 auf unterschiedliche Art und Weise, insbesondere als Ein-Platinen-Computer, realisiert sein kann.

Fig. 2 zeigt weiter, dass die Armatursteuerung 3c eine Mobilfunkeinheit 12 aufweist, mittels der die Mobilfunkverbindung 3d herstellbar ist, um mit dem Cloud-Serversystem 8 zu kommunizieren. Eine besonders kompakte Ausgestaltung ergibt sich dadurch, dass die Mobilfunkeinheit 12, hier und vorzugsweise zusammen mit der gesamten Armatursteuerung 3c, im Armaturengehäuse 3a angeordnet ist. Alternativ oder zusätzlich kann es vorgesehen sein, dass das Wasserauslassventil 1b-5b im Armaturengehäuse 3a angeordnet ist.

Besonders vorteilhaft im Hinblick auf eine sichere Mobilfunkverbindung ist die bevorzugte Ausgestaltung, bei der die Mobilfunkeinheit 12 als LTE-Einheit (Long Term Evolution Mobilfunkstandard), hier und vorzugsweise als Narrowband LTE-Einheit, ausgestaltet ist.

Eine obige Mobilfunkeinheit 12, insbesondere eine als LTE-Einheit ausgestaltete Mobilfunkeinheit 12, lässt sich im Armaturengehäuse 3a anordnen, wobei je nach Auslegung eine der Mobilfunkeinheit 12 zugeordnete Antenneneinheit ebenfalls im Armaturengehäuse 3a, in einem Ausschnitt des Armaturengehäuses 3a oder außerhalb des Armaturengehäuses 3a angeordnet sein kann. Im letztgenannten Fall kann die Mobilfunkeinheit 12 beispielsweise zusammen mit einem separat von der Sanitärarmatur 1-5 angeordneten Netzteil o. dgl. angeordnet sein.

Die Darstellung gemäß Fig. 1 zeigt, dass die Kommunikation zwischen dem Cloud-Serversystem 8 und den Sanitärarmaturen 1-5 ohne eine zwischengeschaltete Datenverarbeitung zwischen dem Cloud-Serversystem 8 und den Sanitärarmaturen 1-5 erfolgt. In der Internetverbindung 13 zwischen dem Cloud-Serversystem 8 und dem Mobilfunk-Access-Point 9, in den Mobilfunkverbindungen 1d-5d sowie in dem lediglich ein Gateway darstellendem Mobil-Access-Point 9 selbst findet keine Datenverarbeitung statt, die über Maßnahmen zum Datentransport hinausgeht.

Zusätzlich zu der obigen Mobilfunkeinheit 12 weist die vorschlagsgemäße Sanitärarmatur 3 vorzugsweise ein Nahfeldkommunikationsmodul 14 auf, wobei mittels des Nahfeldkommunikationsmoduls 14 Kommunikationsobjekte zwischen der Armatursteuerung 3c und einem Peripheriegerät, hier und vorzugsweise einem Programmiergerät, übermittelbar sind.

Alternativ oder zusätzlich kann kann der Armatursteuerung 3c eine Kommunikationseinheit 15 zugeordnet sein, die von außen an die Sanitärarmatur 3 und damit an die Armatursteuerung 3c insbesondere über eine elektrische Steckverbindung ansteckbar ist. Damit ergibt sich eine besondere Flexibilität im Hinblick auf die Kommunikation der Sanitärarmatur 1-5 mit Peripheriegeräten. Bei der Kommunikationseinheit 15 kann es sich grundsätzlich auch um eine obige Mobilfunkeinheit handeln.

Die in Fig. 2 dargestellte, vorschlagsgemäße Armatursteuerung 3c weist zusätzlich eine Reihe von Benutzerschnittstellen in Form eines Infrarotsensors 16, eines kapazitiven Sensors 17 oder eines weiteren, von außen an die Sanitärarmatur 3 ansteckbaren Sensors 18 zur Ermittlung von Benutzereingaben auf.

Die Darstellung gemäß Fig. 2 zeigt schließlich, dass die Armatursteuerung 3c eine Reihe von Treibereinheiten aufweist, beispielsweise eine dem Wasserauslassventil 1c zugeordnete Treibereinheit 19 oder eine einer Mischeinheit zugeordnete Treibereinheit 20. Die Treibereinheiten 19, 20 dienen der Übermittlung elektrischer Leistung an die betreffenden Komponenten zu deren Ansteuerung.

Vorzugsweise ist die Armatursteuerung 1c-5c eingerichtet, Hygienespülparameter einer Hygienespülanweisung über die betreffende Mobilfunkverbindung 1d-5d zu empfangen und durch eine Ansteuerung des Wasserauslassventils 1b-5b umzusetzen. Bei solchen Hygienespülparametern kann es sich beispielsweis um den Spülzeitpunkt oder die Spüldauer handeln, wenn eine Hygienespülanweisung auf das Öffnen des Wasserauslassventils 1b-5b zu einem solchen, vorbestimmten Spülzeitpunkt und/oder über eine solche, vorbestimmte Spüldauer gerichtet sein soll.

Im einfachsten Fall ist es so, dass die Umsetzung einer Hygienespülanweisung der Ansteuerung des Wasserauslassventils 1b-5b zum Öffnen dieses Wasserauslassventils 1b-5b entspricht. Dabei handelt es sich bei der Hygienespülanweisung vorzugsweise um eine einfache Schaltanweisung an das Wasserauslassventil 1b-5b.

Alternativ oder zusätzlich kann es vorgesehen sein, dass die Armatursteuerung 1c-5c, hier und vorzugsweise die Zentralsteuereinheit 11 der Armatursteuerung 1c-5c, eine Ablaufsteuerung aufweist, die eingerichtet ist, auf den Empfang einer Hygienespülanweisung hin einen der Hygienespülanweisung zugeordneten Steuerablauf aus mindesten einer Steueraktion, vorzugsweise aus mindestens zwei Steueraktionen, umzusetzen. Eine solche Steueraktion kann beispielsweise das oben angesprochene Öffnen des Wasserauslassventils 1b-5b sein.

In weiter bevorzugter Ausgestaltung ist die Ablaufsteuerung eingerichtet, auf den Empfang einer Hygienespülanweisung hin einen der Hygienespülanweisung zugeordneten Steuerablauf zeitgesteuert umzusetzen. Alternativ oder zusätzlich kann die Umsetzung des Steuerablaufs auf den Empfang der zugeordneten Hygienespülanweisung hin zyklisch wiederholt werden.

Für die obige, zeitgesteuerte Umsetzung des Steuerablaufs ist die Ablaufsteuerung vorzugsweise mit einem Zeitmodul ausgestattet, das in besonders bevorzugter Ausgestaltung einen Zeitablauf oder eine Uhrzeit bereitstellt.

Die oben erläuterte Ausstattung der Zentralsteuereinheit 11 mit einer Ablaufsteuerung verlegt einen Teil der Kontrolle über das Hygienespülen in die vorschlagsgemäße Sanitärarmatur, so dass sich die Hygienespülanweisung auf einen einfachen Auslösebefehl für den betreffenden Steuerablauf, gegebenenfalls mit der Übertragung entsprechender Hygienespülparameter, beschränkt. Damit ist das Datenaufkommen, das für das Hygienespülen der in Fig. 1 gezeigten Gebäude-Trinkwassernetzwerke 6, 7 erforderlich ist, außerordentlich gering.

Die Armatursteuerung 1c-5c kann mit einer Mehrzahl unterschiedlicher, zusätzlicher Steuerfunktionen ausgestattet sein. Hierzu gehört beispielsweise ein Modul zur Eigendiagnose, beispielsweise um das Wasserauslassventil 1b-5b auf Funktion zu überprüfen.

Nach einer weiteren Lehre, der eigenständige Bedeutung zukommt, wird ein Verfahren für das Betreiben einer vorschlagsgemäßen Sanitärarmatur 1-5 als solches beansprucht.

Wesentlich für das vorschlagsgemäße Verfahren ist, dass von der Armatursteuerung 1c-5c Kommunikationsobjekte in Form von Hygienespülanweisungen über eine Mobilfunkverbindung 1d-5d empfangen werden und durch eine Ansteuerung des Wasserauslassventils 1b-5b umgesetzt werden. In besonders bevorzugter Ausgestaltung des vorschlagsgemäßen Verfahrens wird von der Armatursteuerung 1c-5c eine Mobilfunkverbindung 1d-5d zu einem öffentlichen Mobilfunkt-Access-Point 9 aufgebaut, wobei die Hygienespülanweisungen über die Mobilfunkverbindung 1d-5d von einem internetbasierten Cloud-Serversystem 8 empfangen werden.

Alle obigen Ausführungen zu der Betriebsweise der Sanitärarmatur 1-5 sowie zu der Wechselwirkung zwischen der Sanitärarmatur 1-5 und dem Cloud-Serversystem 8 gelten für das vorschlagsgemäße Verfahren entsprechend.

## Patentansprüche

1. Sanitärarmatur für ein Gebäude-Trinkwassernetzwerk (6, 7) mit einem Armaturengehäuse (1a-5a), mit einem elektrisch ansteuerbaren Wasserauslassventil (1b-5b) und mit einer mobilfunkfähigen Armatursteuerung (1c-5c), wobei die Armatursteuerung (1c-5c) eingerichtet ist, Kommunikationsobjekte in Form von Hygienespülanweisungen über eine Mobilfunkverbindung (1d-5d) zu empfangen und durch eine Ansteuerung des Wasserauslassventils (1b-5b) umzusetzen.

2. Sanitärarmatur nach Anspruch 1, **dadurch gekennzeichnet, dass** die Armatursteuerung (1c-5c) eingerichtet ist, eine Mobilfunkverbindung (1d-5d) zu einem öffentlichen Mobilfunk-Access-Point (9) aufzubauen und die Hygienespülanweisungen über die Mobilfunkverbindung (1d-5d), vorzugsweise von einem internetbasierten Cloud-Serversystem (8), zu empfangen.

3. Sanitärarmatur nach Anspruch 1 oder 2, **dadurch gekennzeichnet, dass** die Armatursteuerung (1c-5c) eingerichtet ist, Armatur-Kommunikationsobjekte zu erzeugen und über die Mobilfunkverbindung (1d-5d) zu übermitteln, vorzugsweise, dass die Armatur-Kommunikationsobjekte Armatur-Satusinformationen und/oder Armatur-Sensorinformationen und/oder Benutzereingaben repräsentieren.

4. Sanitärarmatur nach einem der vorhergehenden Ansprüche, **dadurch gekennzeichnet, dass** die Sanitärarmatur (1-5) mindestens einen Sensor (10) aufweist, der eine Armatur-Sensorinformation erzeugt, und dass die Armatursteuerung (1c-5c) eingerichtet ist, die Armatur-Sensorinformation als Armatur-Kommunikationsobjekt über die Mobilfunkverbindung (1d-5d) zu übermitteln.

5. Sanitärarmatur nach einem der vorhergehenden Ansprüche, **dadurch gekennzeichnet, dass** die Armatursteuerung (3c) eine Zentralsteuereinheit (11) aufweist, mittels der die empfangenen Hygieneanweisungen durch eine Ansteuerung des Wasserauslassventils (3b) umsetzbar sind.

6. Sanitärarmatur nach einem der vorhergehenden Ansprüche, **dadurch gekennzeichnet, dass** die Armatursteuerung (3c) eine Mobilfunkeinheit (12) aufweist, mittels der die Mobilfunkverbindung (3d) herstellbar ist, vorzugsweise, dass die Mobilfunkeinheit (12) im Armaturengehäuse (3a) angeordnet ist.

7. Sanitärarmatur nach Anspruch 6, **dadurch gekennzeichnet, dass** die Mobilfunkeinheit (12) als LTE-Einheit, insbesondere als Narrowband LTE-Einheit, ausgestaltet ist.

8. Sanitärarmatur nach einem der vorhergehenden Ansprüche, **dadurch gekennzeichnet, dass** die Armatursteuerung (1c-5c) ein Nahfeldkommunikationsmodul (14) aufweist und dass mittels des Nahfeldkommunikationsmoduls (14) Kommunikationsobjekte zwischen der Armatursteuerung (1c-5c) und einem Peripheriegerät, insbesondere einem Programmiergerät, übermittelbar sind.

9. Sanitärarmatur nach einem der vorhergehenden Ansprüche, **dadurch gekennzeichnet, dass** die Armatursteuerung (1c-5c) eingerichtet ist, Hygienespülparameter einer Hygienespülanweisung zu empfangen und durch eine Ansteuerung des Wasserauslassventils (1b-5b) umzusetzen.

10. Sanitärarmatur nach einem der vorhergehenden Ansprüche, **dadurch gekennzeichnet, dass** eine Hygienespülanweisung auf das Öffnen des Wasserauslassventils (1b-5b) zu einem vorbestimmten Spülzeitpunkt und/oder über eine vorbestimmte Spüldauer gerichtet ist.

11. Sanitärarmatur nach einem der vorhergehenden Ansprüche, **dadurch gekennzeichnet, dass** die Umsetzung einer Hygienespülanweisung der Ansteuerung des Wasserauslassventils (1b-5b) zum Öffnen des Wasserauslassventils (1b-5b) entspricht.

12. Sanitärarmatur nach einem der vorhergehenden Ansprüche, **dadurch gekennzeichnet, dass** die Armatursteuerung (1c-5c), insbesondere die Zentralsteuereinheit (11) der Armatursteuerung (3c), eine Ablaufsteuerung aufweist, die eingerichtet ist, auf den Empfang einer Hygienespülanweisung hin einen der Hygienespülanweisung zugeordneten Steuerablauf aus mindestens einer Steueraktion, vorzugsweise aus mindestens zwei Steueraktionen, umzusetzen.

13. Sanitärarmatur nach Anspruch 12, **dadurch gekennzeichnet, dass** die Ablaufsteuerung eingerichtet ist, auf den Empfang einer Hygienespülanweisung hin einen der Hygienespülanweisung zugeordneten Steuerablauf zeitgesteuert umzusetzen.

14. Sanitärarmatur nach Anspruch 12 oder 13, **dadurch gekennzeichnet, dass** die Ablaufsteuerung eingerichtet ist, den Steuerablauf auf den Empfang der zugeordneten Hygienespülanweisung hin zyklisch wiederholt umzusetzen.

15. Sanitärarmatur nach Anspruch 12 und gegebenenfalls nach Anspruch 13 oder 14, **dadurch gekennzeichnet, dass** die Ablaufsteuerung für die zeitgesteuerte Umsetzung des Steuerablaufs ein Zeitmodul aufweist, vorzugsweise, dass das Zeitmodul einen Zeitablauf oder eine Uhrzeit bereitstellt.

16. Verfahren für das Betreiben einer Sanitärarmatur (1-5) nach einem der vorhergehenden Ansprüche, **dadurch gekennzeichnet, dass** von der Armatursteuerung (1c-5c) Kommunikationsobjekte in Form von Hygienespülanweisungen über eine Mobilfunkverbindung (1d-5d) empfangen werden und durch eine Ansteuerung des Wasserauslassventils (1b-5b) umgesetzt werden.

## Claims

1. Sanitary fitting for a building drinking water network (6, 7) having a fitting housing (1a-5a), having an electrically actuatable water outlet valve (1b-5b) and having a mobile-radio-capable fitting controller (1c-5c), wherein the fitting controller (1c-5c) is designed to receive communication objects in the form of hygiene flush instructions via a mobile radio connection (1d-5d) and to implement said communication objects by actuating the water outlet valve (1b-5b).

2. Sanitary fitting according to Claim 1, **characterized in that** the fitting controller (1c-5c) is designed to set up a mobile radio connection (1d-5d) to a public mobile radio access point (9) and to receive the hygiene flush instructions via the mobile radio connection (1d-5d), preferably from an Internet-based cloud server system (8) .

3. Sanitary fitting according to Claim 1 or 2, **characterized in that** the fitting controller (1c-5c) is designed to produce fitting communication objects and to transmit them via the mobile radio connection (1d-5d), preferably **in that** the fitting communication objects represent fitting status information and/or fitting sensor information and/or user inputs.

4. Sanitary fitting according to one of the preceding claims, **characterized in that** the sanitary fitting (1-5) has at least one sensor (10) that produces fitting sensor information, and **in that** the fitting controller (1c-5c) is designed to transmit the fitting sensor information as a fitting communication object via the mobile radio connection (1d-5d).

5. Sanitary fitting according to one of the preceding claims, **characterized in that** the fitting controller (3c) has a central control unit (11) by means of which the received hygiene instructions can be implemented by actuating the water outlet valve (3b).

6. Sanitary fitting according to one of the preceding claims, **characterized in that** the fitting controller (3c) has a mobile radio unit (12) by means of which the mobile radio connection (3d) can be made, preferably **in that** the mobile radio unit (12) is arranged in the fitting housing (3a) .

7. Sanitary fitting according to Claim 6, **characterized in that** the mobile radio unit (12) is in the form of an LTE unit, in particular in the form of a narrowband LTE unit.

8. Sanitary fitting according to one of the preceding claims, **characterized in that** the fitting controller (1c-5c) has a near-field communication module (14) and **in that** the near-field communication module (14) can be used to transmit communication objects between the fitting controller (1c-5c) and a peripheral device, in particular a programming device.

9. Sanitary fitting according to one of the preceding claims, **characterized in that** the fitting controller (1c-5c) is designed to receive hygiene flush parameters of a hygiene flush instruction and to implement them by actuating the water outlet valve (1b-5b).

10. Sanitary fitting according to one of the preceding claims, **characterized in that** a hygiene flush instruction is geared to opening the water outlet valve (1b-5b) at a predetermined flush time and/or over a predetermined flush period.

11. Sanitary fitting according to one of the preceding claims, **characterized in that** the implementation of a hygiene flush instruction corresponds to the actuation of the water outlet valve (1b-5b) in order to open the water outlet valve (1b-5b).

12. Sanitary fitting according to one of the preceding claims, **characterized in that** the fitting controller (1c-5c), in particular the central control unit (11) of the fitting controller (3c), has a flow controller that is designed to respond to receiving a hygiene flush instruction by implementing a control sequence, associated with the hygiene flush instruction, comprising at least one control action, preferably comprising at least two control actions.

13. Sanitary fitting according to Claim 12, **characterized in that** the flow controller is designed to respond to receiving a hygiene flush instruction by implementing a control sequence associated with the hygiene flush instruction in a timed manner.

14. Sanitary fitting according to Claim 12 or 13, **characterized in that** the flow controller is designed to implement the control sequence in a cyclically repeated manner upon receiving the associated hygiene flush instruction.

15. Sanitary fitting according to Claim 12 and if appropriate according to Claim 13 or 14, **characterized in that** the flow controller for the timed implementation of the control sequence has a time module, preferably **in that** the time module provides a timing or a time.

16. Method for operating a sanitary fitting (1-5) according to one of the preceding claims, **characterized in that** the fitting controller (1c-5c) receives communication objects in the form of hygiene flush instructions via a mobile radio connection (1d-5d) and implements them by actuating the water outlet valve (1b-5b) .

## Revendications

1. Élément de robinetterie sanitaire pour un réseau d'eau potable de bâtiment (6, 7), comprenant un boîtier d'élément de robinetterie (1a-5a), comprenant une vanne de sortie d'eau (1b-5b) commandable électriquement et comprenant une commande d'élément de robinetterie (1c-5c) apte à la radiocommunication mobile, la commande d'élément de robinetterie (1c-5c) étant conçue pour recevoir des objets de communication sous la forme d'instructions de rinçage d'hygiène par le biais d'une liaison de radiocommunication mobile (1d-5d) et les mettre en œuvre par une commande de la vanne de sortie d'eau (1b-5b).

2. Élément de robinetterie sanitaire selon la revendication 1, **caractérisé en ce que** la commande d'élément de robinetterie (1c-5c) est conçue pour établir une liaison de radiocommunication mobile (1d-5d) avec un point d'accès de radiocommunication mobile (9) public et recevoir les instructions de rinçage hygiénique par le biais de la liaison de radiocommunication mobile (1d-5d), de préférence en provenance d'un système serveur en nuage (8) basé sur l'Internet.

3. Élément de robinetterie sanitaire selon la revendication 1 ou 2, **caractérisé en ce que** la commande d'élément de robinetterie (1c-5c) est conçue pour générer des objets de communication d'élément de robinetterie et les communiquer par le biais de la liaison de radiocommunication mobile (1d-5d), de préférence **en ce que** les objets de communication d'élément de robinetterie représentent des informations d'état d'élément de robinetterie et/ou des informations de capteur d'élément de robinetterie et/ou des saisies d'utilisateur.

4. Élément de robinetterie sanitaire selon l'une des revendications précédentes, **caractérisé en ce que** l'élément de robinetterie (1-5) possède au moins un capteur (10) qui génère une information d'état d'élément de robinetterie, et **en ce que** la commande d'élément de robinetterie (1c-5c) est conçue pour communiquer l'information d'état d'élément de robinetterie en tant qu'objet de communication d'élément de robinetterie par le biais de la liaison de radiocommunication mobile (1d-5d) .

5. Élément de robinetterie sanitaire selon l'une des revendications précédentes, **caractérisé en ce que** la commande d'élément de robinetterie (3c) possède une unité de commande centrale (11) au moyen de laquelle les instructions d'hygiène reçues peuvent être mises en œuvre par une commande de la vanne de sortie d'eau (3b).

6. Élément de robinetterie sanitaire selon l'une des revendications précédentes, **caractérisé en ce que** la commande d'élément de robinetterie (3c) possède une unité de radiocommunication mobile (12) au moyen de laquelle peut être établie la liaison de radiocommunication mobile (3d), de préférence **en ce que** l'unité de radiocommunication mobile (12) est disposée dans le boîtier d'élément de robinetterie (3a).

7. Élément de robinetterie sanitaire selon la revendication 6, **caractérisé en ce que** l'unité de radiocommunication mobile (12) est réalisée sous la forme d'une unité LTE, notamment sous la forme d'une unité LTE à bande étroite.

8. Élément de robinetterie sanitaire selon l'une des revendications précédentes, **caractérisé en ce que** la commande d'élément de robinetterie (1c-5c) possède un module de communication en champ proche (14) et **en ce que** des objets de communication peuvent être communiqués au moyen du module de communication en champ proche (14) entre la commande d'élément de robinetterie (1c-5c) et un appareil périphérique, notamment un appareil de programmation.

9. Élément de robinetterie sanitaire selon l'une des revendications précédentes, **caractérisé en ce que** la commande d'élément de robinetterie (1c-5c) est conçue pour recevoir des paramètres de rinçage d'hygiène d'une instruction de rinçage d'hygiène et les mettre en œuvre par une commande de la vanne de sortie d'eau (1b-5b).

10. Élément de robinetterie sanitaire selon l'une des revendications précédentes, **caractérisé en ce qu'**une instruction de rinçage d'hygiène est dirigée sur l'ouverture de la vanne de sortie d'eau (1b-5b) à un instant de rinçage prédéterminé et/ou sur une durée de rinçage prédéterminée.

11. Élément de robinetterie sanitaire selon l'une des revendications précédentes, **caractérisé en ce que** la mise en œuvre d'une instruction de rinçage d'hygiène correspond à la commande de la vanne de sortie d'eau (1b-5b) en vue de l'ouverture de la vanne de sortie d'eau (1b-5b).

12. Élément de robinetterie sanitaire selon l'une des revendications précédentes, **caractérisé en ce que** la commande d'élément de robinetterie (1c-5c), notamment l'unité de commande centrale (11) de la commande d'élément de robinetterie (3c), possède une commande séquentielle qui est conçue pour, sur réception d'une instruction de rinçage d'hygiène, mettre en œuvre une séquence de commande, constituée d'au moins une action de commande, de préférence d'au moins deux actions de commande, associée à l'instruction de rinçage d'hygiène.

13. Élément de robinetterie sanitaire selon la revendication 12, **caractérisé en ce que** la commande séquentielle est conçue pour, sur réception d'une instruction de rinçage d'hygiène, mettre en œuvre de manière commandée dans le temps une séquence de commande associée à l'instruction de rinçage d'hygiène.

14. Élément de robinetterie sanitaire selon la revendication 12 ou 13, **caractérisé en ce que** la commande séquentielle est conçue pour, sur réception de l'instruction de rinçage d'hygiène associée, mettre en œuvre la séquence de commande avec répétition cyclique.

15. Élément de robinetterie sanitaire selon la revendication 12 et éventuellement selon la revendication 13 ou 14, **caractérisé en ce que** la commande séquentielle possède, pour la mise en œuvre commandée dans le temps de la séquence de commande, un module de temps, de préférence **en ce que** le module de temps fournit un écoulement de temps ou une heure.

16. Procédé pour faire fonctionner un élément de robinetterie sanitaire (1-5) selon l'une des revendications précédentes, **caractérisé en ce que** des objets de communication sous la forme d'instructions de rinçage d'hygiène sont reçus par la commande d'élément de robinetterie (1c-5c) par le biais d'une liaison de radiocommunication mobile (1d-5d) et sont mis en œuvre par une commande de la vanne de sortie d'eau (1b-5b).
